# EUROPÄISCHE PATENTSCHRIFT

(11) **EP 3 333 638 B1**
(45) Veröffentlichungstag und Bekanntmachung des Hinweises auf die Patenterteilung: **15.04.2020**
(21) Anmeldenummer: 17193797.2
(22) Anmeldetag: 28.09.2017
(51) Int. Cl.: G04B 19/22

(54) **KUGELFÖRMIGE UHR**
SPHERICAL CLOCK
HORLOGE SPHÉRIQUE

(30) Priorität: 05.12.2016 DE 102016123461
(43) Veröffentlichungstag der Anmeldung: 13.06.2018
(73) Patentinhaber: Doric, Sinisa, 11070 Belgrad (RS)
(72) Erfinder: Doric, Sinisa, 11070 Belgrad (RS)
(74) Vertreter: Limbeck, Achim

(56) Entgegenhaltungen:
- DE-U- 1 338 453
- US-A- 2 040 322
- US-A1- 2002 131 329

## Beschreibung

### Technisches Gebiet

Die vorliegende Erfindung betrifft eine Uhr nach dem Obersatz des Patentanspruchs 1.

### Stand der Technik

Herkömmliche Uhren sind in der Regel mit einem zylinderförmigen Körper und einem Träger in unterschiedlichen Formen bekannt, wobei die Zahnräder in flachen zweidimensionalen Flächen aufgeteilt und miteinander verbunden sind. Der Nachteil dieser Uhren besteht insbesondere darin, dass diese eine rückseitige Wahrnehmung nicht möglich machen, da diese entweder vollkommen undurchsichtig oder mit einer flachen Glasscheibe überdeckt sind, die es maximal ermöglichen, die Uhr bzw. das Uhrwerk aus einer orthogonalen, rückseitigen Perspektive zu betrachten.

Es sind aus dem Stand der Technik bereits Uhren bekannt, die ein Uhrengehäuse umfassen, welches im Wesentlichen kugelförmig ausgebildet ist. Derartige Uhren sind in der Regel teiltransparent ausgebildet und die Anzeige bzw. die Zeitzeiger sowie gegebenenfalls das Uhrwerk hierbei innerhalb der Kugel von der Frontseite aus sichtbar dargestellt. Zeitzeiger und diese antreibende Zahnräder sind dabei ebenfalls zweidimensional ausgebildet. Der Nachteil dieser Uhr besteht daher ebenfalls in der eingeschränkten Betrachtungsmöglichkeit.

Die DE 13 38 453 U beschreibt eine Uhr mit einer dynamischen, analogen Anzeige der Zeit aufweisend mehrere Zeitzeiger, welche um eine gemeinsame Achse umlaufend drehbar angeordnet sind, wobei die Uhr ein Uhrengehäuse umfasst, welches im Wesentlichen kugelförmig ausgebildet ist, die Zeitzeiger eine entsprechend der Kugelform des Uhrengehäuses im Wesentlichen korrespondierend angepasste Krümmung aufweisen.

Aus der US 2002/131329 A1 ist ein Uhregehäuse bekannt, welches im Wesentlichen kugelförmig ausgebildet ist, wobei das Uhrengehäuse aus einem Uhrengehäuse-Kern sowie einer diesen Uhrengehäuse-Kern umgebenden äußeren teil- oder volltransparenten Schutzhülle gebildet ist.

### Darstellung der Erfindung

Der vorliegenden Erfindung liegt die Aufgabe zu Grunde, eine Uhr zu schaffen, welche die vorgenannten Probleme ausräumt und welche eine vielseitige Betrachtungsweise und darüber hinaus eine innovative Anzeigetechnik ermöglicht.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Uhr sind in den abhängigen Unteransprüchen angegeben.

Erfindungsgemäß ist eine Uhr der eingangs genannten Art dadurch gekennzeichnet, dass jeder Zeitzeiger über mindestens ein Zahnrad angetrieben ist, wobei das mindestens eine Zahnrad eine entsprechend der Kugelform des Uhrengehäuses im Wesentlichen korrespondierend angepasste Krümmung aufweist.

Gleichermaßen ist es erfindungsgemäß vorgesehen, vorzugsweise auf der den Zeigern gegenüberliegenden Seite des Uhrengehäuses mindestens ein Zahnrad vorzusehen, wobei das mindestens eine Zahnrad im Bereich des äußeren Umfangs des Uhrengehäuses angeordnet ist und eine entsprechend der Kugelform des Uhrengehäuses im Wesentlichen korrespondierend angepasste Krümmung aufweist.

Die erfindungsgemäße Uhr löst das erste beschriebene Problem, indem das Betrachten der Uhr von allen Blickwinkeln ermöglicht wird, aus der natürlichen Position der Tischuhr (wo die Tischuhr auf dem Tisch aufgestellt ist). Der Benutzer bekommt den Eindruck einer dritten Dimension, wobei die dynamischen Teile (Zeitzeiger und Zahnräder) in der bevorzugten Ausführungsform der Erfindung von allen Seiten zu sehen sind.

### Kurzbeschreibung der Zeichnungen

Weitere Ziele, Merkmale, Vorteile und Anwendungs-möglichkeiten der erfindungsgemäßen Uhr ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger Kombination den Gegenstand der Erfindung, unabhängig von der Zusammenfassung in einzelnen Ansprüchen oder deren Rückbeziehung.

In den Zeichnungen zeigen
Fig.1 die erfindungsgemäße Uhr in einer perspektivischen, schematischen Frontansicht;
Fig.2 die Uhr in einer perspektivischen Ansicht mit zahlreichen umlaufenden Zahnrädern;
Fig.3 die Uhr in einer Schnittansicht mit vergrößerten Ausschnitten der Antriebswellen und der Antriebswelle zum Stellen der Uhr;
Fig.4 eine Detailansicht eines Zahnrades;
Fig.5 eine Detailansicht der Antriebswellen und deren Anordnung an den Zahnrädern;
Fig.6 eine vergrößerte Darstellung der Zahnräder;
Fig.7 eine weitere Darstellung der erfindungsgemäßen Uhr mit einem Kern und diesen Kern umgebenden Halbschalen.

### Ausführung der Erfindung

Wie aus den Fign.1,3,5 ersichtlich, umfasst die erfindungsgemäße Uhr 1 eine dynamische, analoge Anzeige der Zeit mit mehreren Zeitzeigern 10a,10b,10c, welche um eine gemeinsame Achse 11 (siehe Fign.3,5) umlaufend drehbar angeordnet sind, wobei die Uhr ein Uhrengehäuse 12 mit einem Uhrengehäuse-Kern 120 umfasst, welches im Wesentlichen kugelförmig ausgebildet ist. Die Zeitzeiger 10a,10b,10c sind im Bereich des äußeren Umfangs des Uhrengehäuse-Kerns 120 angeordnet und weisen eine entsprechend der Kugelform des Uhrengehäuses 12 im Wesentlichen korrespondierend angepasste Krümmung auf. Wie aus Fig.7 ersichtlich, ist die erfindungsgemäße Uhr 1 in der dargestellten Ausführung aus dem Uhrengehäuse-Kern 120 sowie einer diesen Uhrengehäuse-Kern 120 umgebende äußere (teil- oder volltransparenten) Schutzhülle 121 (vorzugsweise aus Glas) gebildet sein, wobei die Hülle 121 vorzugsweise aus zwei Kugelhalbschalen 121a,121b gebildet ist, welche mittels einer Manschette 122 miteinander reversibel verbindbar sind, wobei die Manschette 122 vorzugsweise eine Falze aufweist, mit der sie die vordere und hintere Glasscheibe zusammenhält und diese an einem Ständer 2 fixiert.

Fig.2 zeigt eine schematische Darstellung der Uhr 1 aus der Perspektive von hinten, wobei die Zahnräder 13a,13b,13c sowie weitere Zahnräder zu sehen sind. Jeder Zeitzeiger 10a,10b,10c ist hierbei über mindestens ein Zahnrad 13a,13b,13c angetrieben, wobei das mindestens eine Zahnrad 13a im Bereich des äußeren Umfangs des Uhrengehäuses 12 bzw. des Uhrengehäuse-Kerns 120 angeordnet ist und eine entsprechend der Kugelform des Uhrengehäuses 12 im Wesentlichen korrespondierend angepasste Krümmung aufweist.

Der Uhrengehäuse-Kerns 120 des Uhrengehäuses 12 ist vorzugsweise hohl ausgebildet und kann vorzugsweise mehrteilig ausgebildet sein, um das Zusammenbauen oder das Reparieren zugänglicher zu machen.

Durch den Uhrengehäuse-Kern 120 des Uhrengehäuses 12 verlaufen die Wellen bzw. Achsen 15a,15b,15c,17, die zur Übertragung der durch das Antriebswerk 14 übertragenen Rotation an die Zahnräder 13a,13b,13c und 16a,16b,16c dienen.

Die Vergrößerung in Fig.3 zeigt Antriebsachsen 17 mit konusförmigen Zahnrädern 170, die der Übertragung der erzeugten Rotation des Antriebswerks 14 an die Antriebsachsen 17 dienen.

Fig.4 zeigt ein Zahnrad 13n von oben und von der Seite (unten). Das Zahnrad 13n - seitlich betrachtet (unten) stellt einen teilkugelförmigen Körper dar, wo bei sein Zentrum seitlich betrachtet (untere Abbildung der Fig.4) in der Orientierungsmitte 18 liegt. Die Orientierungsmitte 18 befindet sich gemäß Fig. 4 innerhalb des Volumens des kugelförmigen Körpers des Uhrengehäuses 12 bzw. Uhrengehäuse-Kerns 120 und korrespondiert vorzugsweise mit dem Zentrum des kugelformiegen Körpers des Uhrengehause-Kerns 120. Die Zähne des Zahnrades 13n sind konusförmig und der Winkel dessen Konusses schneidet sich in der Orientierungsmitte 18.

Fig.5 zeigt im Schnitt die Achsen 15a,15b,15c, die die Zeitzeiger 10a,10b,10c mit dem hinteren Zahnrädern 13a,13b,13c verbindet. Die Zeitzeiger 10a,10b,10c werden so über jeweils eine Achse 15a,15b,15c angetrieben, wobei mindestens eine Achse 15c als Hohlwelle zur Aufnahme einer Achse 15b,15a ausgebildet ist. Dabei ist jedes Niveau (von innen nach außen) der Zeitzeiger 10a,10b,10c mit dem gleichen Niveau der Zahnräder 13a,13b,13c auf der gegenüberliegenden Seite mit den Achsen 15a,15b,15c verbunden. Die Vergrößerungsansichten in Fig.5 zeigen das Anbringen der dynamischen Teile an der Wandung des Uhrengehäuses 12 selbst.

Wie aus Fig.3 und Fig.5 ersichtlich, ist das mindestens eine Zahnrad 13a für den Stundenzeiger 10a, das Zahnrad 13b für den Minutenzeiger 10b und gegebenenfalls das Zahnrad 13c für den Sekundenzeiger 10c über ein einziges gemeinsames Antriebswerk 14 antreibbar.

Aus Fig.3 und Fig.5 ist ferner ersichtlich, dass der Uhrengehäuse-Kern 12 das Uhrenwerk trägt, wobei die Antriebsenergie in dieser bevorzugten Ausführungsform der Erfindung nicht direkt auf die Zahnräder 13a;13b und 13c übertragen wird, die Zahnräder 13a,13b,13c dabei über am Umfang des Uhrengehäuse-Kern 12 angeordnete Zahnräder 16a,16b,16c angetrieben werden, welche vorzugsweise unterschiedliche Durchmesser aufweisen und mit dem zentralen Antriebswerk 14 über mindestens eine Hohlwelle und/oder Achse/n 17,17a miteinander verbunden sind, wobei diejenigen Zahnräder, die entfernungsmäßig näher an der Orientierungsmitte 18 liegen, einen konzentrisch kleineren Radius der Krümmung aufweisen, als die Zahnräder, die weiter von der Orientierungsmitte 18 entfernt liegen.

Gemäß Fig.4 ist ersichtlich, dass vorzugsweise jedes einzelne Zahnrad 13a,13b,13c,13n,16a,16b und 16c vorzugsweise eine Krümmung aufweist, dessen Halbradius - r dem Abstand des jeweiligen Zahnrades von der Orientierungsmitte 18 entspricht.

Wie aus Fig.5 ersichtlich, sind die Achsen 15a,15b,15c am Durchmesser des Uhrengehäuse-Kerns 120 angeordnet und die Zeitzeiger 10a,10b,10c mit den an auf der gegenüberliegenden Seite des Uhrengehäuses 12 angeordneten Zahnrädern 13a,13b,13c verbunden. Fig.5 illustriert dabei das Zusammenwirken von gegenüberliegenden Zeitzeigen und von einander unabhängigen Zahnrädern 13a,13b und 13c.

Die Zahnräder 13a,13b,13c sind in den Darstellungen am Umfang des Uhrengehäuses 12 übereinander angeordnet und weisen unterschiedliche Durchmesser auf.

Gemäß Fig.6 besteht zwischen den Zeitzeigern 13a;13;b und 13c und den dargestellten Zahnrädern keine Direktverbindung, sondern werden nur vorteilhafterweise mit einer Schraube in Position gehalten. Diese dienen nur der Weiterleitung der mechanischen Energie. Fig.6 illustriert somit die Anordnung und das Zusammenwirken von Zahnrädern, wobei jedes Niveau vom Kernzentrum weiter entfernt ist und der Radius vom Kugelkörper dabei konzentrisch größer wird.

Fig.7 zeigt die Uhr 1 in einer perspektivischen Ansicht. Der Uhrengehäuse-Kern 120 ist mit einer Mutterschraube 123 an dem Ständer 2 befestigt.

Die erfindungsgemäße Uhr 1 beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Uhr
- 2: Ständer
- 10a,10b,10c: Zeitzeiger
- 11: Achse
- 12: Uhrengehäuse
- 13a,13b,13c: Zahnräder
- 13n: Weitere Zahnräder
- 14: Antriebswerk
- 15a,15b,15c: Achsen (Hohlwellen)
- 16a,16b,16c: Antriebszahnräder
- 17, 17a: Antriebsachse/n
- 18: Orientierungsmitte
- 120: Uhrengehäuse-Kern
- 121: Hülle des Uhrengehäuse-Kerns
- 121a,121b: Glasscheiben des Uhrengehäuses
- 122: Manschette
- 123: Mutterschraube
- 170: Zahnräder der Antriebsachse/n

## Patentansprüche

1. Uhr (1) mit einer dynamischen, analogen Anzeige der Zeit aufweisend mehrere Zeitzeiger (10a,10b,10c), welche um eine gemeinsame Achse (11) umlaufend drehbar angeordnet sind, wobei die Uhr ein Uhrengehäuse (12) umfasst, welches im Wesentlichen kugelförmig ausgebildet ist, die Zeitzeiger (10a,10b,10c) eine entsprechend der Kugelform des Uhrengehäuses (12) im Wesentlichen korrespondierend angepasste Krümmung aufweisen.
**dadurch gekennzeichnet, dass**
jeder Zeitzeiger (10a,10b,10c) über mindestens ein Zahnrad (13a) angetrieben ist, wobei das mindestens eine Zahnrad (13a) eine entsprechend der Kugelform des Uhrengehäuses (12) im Wesentlichen korrespondierend angepasste Krümmung aufweist.

2. Uhr (1) nach Anspruch 1,
**dadurch gekennzeichnet, dass**
die Zahnräder (13a,13b,13c) am Umfang des Uhrengehäuses (12) übereinander angeordnet sind und unterschiedliche Durchmesser aufweisen, wobei diejenigen Zahnräder, die entfernungsmäßig näher an der Orientierungsmitte (18) liegen, einen konzentrisch kleineren Radius der Krümmung aufweisen, als die Zahnräder, die weiter von der Orientierungsmitte (18) entfernt liegen.

3. Uhr (1) nach einem der vorangegangenen Ansprüche 1 oder 2, wobei das Uhrengehäuse (12) aus einem Uhrengehäuse-Kern (120) sowie einer diesen Uhrengehäuse-Kern (120) umgebenden äußeren teil- oder volltransparenten Schutzhülle (121) und die Hülle (121) aus zwei Kugelhalbschalen (121a,121b) gebildet sind,
**dadurch gekennzeichnet, dass**
die Kugelhalbschalen (121a,121b) mittels einer Manschette (122) miteinander reversibel verbindbar sind, wobei die Manschette (122) einen Falz aufweist, mit der sie die vordere und hintere Glasscheibe zusammenhält und diese an einem Ständer (2) fixiert.

4. Uhr (1) nach einem der vorangegangenen Ansprüche,
**dadurch gekennzeichnet, dass**
jedes einzelne Zahnrad (13a,13b,13c,13n,16a,16b,16c) eine Krümmung aufweist, dessen Halbradius - r dem Abstand des jeweiligen Zahnrades von der Orientierungsmitte (18) entspricht.

5. Uhr (1) nach einem der vorangegangenen Ansprüche,
**dadurch gekennzeichnet, dass**
die Zähne eines jeden Zahnrades - seitlich betrachtet, das zum Uhrenwerk dazugehört, Konus-förmig ausgestaltet sind, wobei sich der Winkel des Konusses in der Orientierungsmitte (18) schneidet.

## Claims

1. Clock (1) with a dynamic, analogue display of the time, comprising a plurality of time hands (10a,10b,10c), which are arranged so that they are rotatable around common axis (11), whereby the clock comprises a clock case (12), which has an essentially spherical shape, and whereby the time hands (10a,10b,10c) have a curvature essentially matching the spherical case of the clock case (12),
**characterized in that**
each one of the time hands (10a, 10b, 10c) is driven by at least one gear wheel (13a), whereby the at least one gear wheel (13a) has curvature matching the spherical shape of the clock case (12).

2. Clock (1) according to claim 1,
**characterized in that**
the gear wheels (13a, 13b, 13c) are arranged above each other around the circumference of the clock case (12) and have different diameters, whereby the gear wheels closer to the centre of the sphere (18) have a concentrically smaller curvature radius than the ones further away from the centre of the sphere (18).

3. Clock (1) according to one of the preceding claims 1 or 2,
whereby the clock case (12) consists of a clock case core (120), which is enveloped by an outer partially transparent or completely transparent spherical protective shell (121), and that this outer spherical protective shell (121) consists of two semi-spheres (121a, 121b),
**characterized in that**
the semi-spheres (121a, 121b) are reversibly connectible by a bracket (122) comprising a fold, which is intended for the fixing the front and rear glass cover together and fixing this to the stand (2).

4. Clock (1) according to one of the preceding claims,
**characterized in that**
each individual gear wheel (13a,13b,13c,13n,16a,16b,16c) has a curvature with a semi-radius corresponding to the distance of the respective gearwheel clock core centre (18).

5. Clock (1) according to the preceding claims,
**characterized in that**
the gear teeth of each gear wheel, viewed laterally, and part of the clockwork, are conically shaped, whereby the angle of the cone intersects with the centre of the sphere(18).

## Revendications

1. Montre (1) avec affichage analogique dynamique de l'heure, comprenant plusieurs aiguilles d'indication de l'heure (10a, 10b, 10c) qui sont disposées en rotation autour d'un axe commun (11), la montre comprenant un boîtier de montre (12) qui est principalement de forme sphérique, les aiguilles d'indication de l'heure (10a, 10b, 10c) présentant une courbure qui est principalement adaptée de manière à correspondre à la forme sphérique du boîtier de montre (12).
**caractérisée par le fait que**
chaque aiguille d'indication de l'heure (10a, 10b, 10c) est entraînée par au moins une roue dentée (13a), avec au moins une roue dentée (13a) présentant une courbure qui est principalement adaptée de manière à correspondre à la forme sphérique du boîtier de montre (12).

2. Montre (1) selon la demande 1,
**caractérisée par le fait que**
les roues dentées (13a, 13b, 13c) sont disposées l'une au-dessus de l'autre sur le tour du boîtier de montre (12) et ont des diamètres différents, les roues dentées qui sont plus proches du centre d'orientation (18) en termes de distance ayant un rayon de courbure concentriquement plus petit que les roues dentées plus loin du centre d'orientation (18).

3. Montre (1) selon l'une des demandes 1 ou 2 précédentes, pour laquelle le boîtier de montre (12) est constitué d'un cœur de boîtier de montre (120) ainsi que d'une coque de protection externe partiellement ou totalement transparente (121) entourant ce cœur de boîtier de montre (120) et la coque (121) de deux demi-coques sphériques (121a, 121b),
**caractérisée par le fait que**
les demi-coques sphériques (121a, 121b) peuvent être reliées l'une à l'autre de manière réversible au moyen d'un manchon (122), le manchon (122) présentant un pli avec lequel il maintient les vitres avant et arrière ensemble et les fixe sur un support (2).

4. Montre (1) selon l'une des demandes précédentes,
**caractérisée par le fait que**
chaque roue dentée individuelle (13a, 13b, 13c, 13n, 16a, 16b, 16c) présente une courbure dont le demi-rayon -r correspond à la distance de la roue dentée respective par rapport au centre d'orientation (18).

5. Montre (1) selon l'une des demandes précédentes,
**caractérisée par le fait que**
les dents de chaque roue dentée, vue de côté, qui appartient au mécanisme, sont en forme de cône, l'angle du cône étant coupé au centre d'orientation (18).
